# EUROPÄISCHE PATENTSCHRIFT

(11) **EP 0 640 766 B1**
(45) Veröffentlichungstag und Bekanntmachung des Hinweises auf die Patenterteilung: **02.01.1997**
(21) Anmeldenummer: 94113166.6
(22) Anmeldetag: 24.08.1994
(51) Int. Cl.: F04C 2/10

(54) **Innenzahnradpumpe**
Internal gear pump
Pompe à engrenages internes

(30) Priorität: 26.08.1993 DE 4328733
(43) Veröffentlichungstag der Anmeldung: 01.03.1995
(73) Patentinhaber: J.M. Voith GmbH, D-89522 Heidenheim (DE)
(72) Erfinder: Hundt, Gerd, D-89522 Heidenheim (DE); Peiz, Peter, D-89520 Heidenheim (DE); Arbogast, Franz, D-89522 Heidenheim (DE)
(74) Vertreter: Weitzel, Wolfgang, Dr.-Ing. Patentanwalt

(56) Entgegenhaltungen:
- DE-A- 2 313 085
- DE-A- 2 606 082
- FR-A- 1 577 897

## Beschreibung

Die Erfindung betrifft eine Innenzahnradpumpe mit einem innenverzahnten Hohlrad, zwei an den beiden Seiten des Hohlrades angeordneten Axialscheiben, einem zum Hohlrad exzentrisch angeordneten und mit dem Hohlrad in Eingriff stehenden, angetriebenen, außenverzahnten Ritzel und einem in Umfangsrichtung geteilten, sichelförmigen, schwimmend gelagerten Füllstück, das mit seinem stumpfen Ende gegen einen axialen Stützbolzen anliegt und dessen erstes, den Zähnen des Ritzels zugewandtes Segment eine größere radiale Dicke als dessen zweites, den Zähnen des Hohlrades zugewandtes Segment aufweist, wobei das erste Segment in der Teilungsfläche mindestens eine axial verlaufende Nut zur Aufnahme eines Dichtelements aufweist, gemäß dem Oberbegriff des Anspruchs 1.

Eine Innenzahnradpumpe der vorstehend beschriebenen Art ist bekannt (DE-OS 26 06 082, DE-OS 25 33 646).

Bei dieser bekannten Innenzahnradpumpe ist das Füllstück in Umfangsrichtung in zwei Segmente unterteilt. Durch diese Teilung wird erreicht, daß aufgrund des zwischen den Segmenten herrschenden Drucks die Segmente getrennt voneinander an die Zahnköpfe der zugeordneten Zahnräder angedrückt werden und auf diese Weise die radialen Lagerveränderungen von Ritzel und Hohlrad in Abhängigkeit von Druck, Drehzahl und Viskosität kompensiert werden können.

Die Anlagekraft an die Zahnköpfe ist so bemessen, daß bei normalen Betriebsbedingungen keinerlei Abtrag an den Füllstückteilen erfolgt. In der Praxis hat sich jedoch gezeigt, daß bei extremen Betriebsbedingungen, wie z.B. bei starker Verschmutzung oder im Öl vorhandenen Luftblasen, die Kraftverhältnisse vorrangig am dem Ritzel zugewandten Segment verändert werden, so daß dieses Segment einen starken Abtrag erfährt, der dann zum Bruch des Segments und somit zum Totalausfall der Pumpe führt.

Es ist daher Aufgabe der vorliegenden Erfindung, den Abtrag an dem dem Ritzel zugewandten ersten Segment zu begrenzen, um dadurch den Bruch und somit einen Totalausfall der Pumpe zu verhindern.

Diese Aufgabe wird erfindungsgemäß durch die im Anspruch 1 gekennzeichnete Erfindung gelöst, d.h. dadurch, daß das erste Segment mindestens einen Anschlag zur Begrenzung eines Abtrags der den Zähnen des Ritzels zugewandten Fläche aufweist.

Mit einem derartigen Anschlag wird erreicht, daß nach einem erfolgten Erstabtrag an der den Zähnen des Ritzels zugewandten Fläche ein weiterer Abtrag verhindert wird.

Vorteilhafte Ausgestaltungen der Erfindung ergeben sich aus den Unteransprüchen.

Zweckmäßigerweise ist erfindungsgemäß der Anschlag als mechanischer Anschlag ausgebildet und im Bereich des spitzen Endes des ersten Segments in Verbindung mit den Axialscheiben angeordnet, wobei gemäß einer weiteren vorteilhaften Ausgestaltung der Erfindung ein zweiter mechanischer Anschlag im Bereich des stumpfen Endes des ersten Segments in Verbindung mit den Axialscheiben ausgebildet sein kann.

Tritt nun ein Erstabtrag am ersten Segment ein, so verhindert bzw. verhindern der bzw. die Anschläge nach einer bestimmten Abtragsmenge einen weiteren Abtrag. Die entstehenden Schubkräfte werden dann von der Axialscheibenlagerung auf der Ritzelwelle aufgenommen.

Zweckmäßigerweise ist gemäß einer weiteren vorteilhaften Ausgestaltung der Erfindung der Anschlag als ein in eine Axialbohrung in der Axialscheibe eingepaßter Stift ausgebildet, der in eine entsprechende axiale Bohrung im ersten Segment, die jedoch einen größeren Durchmesser als der Stift aufweist, eingreift. Es ist ebenfalls denkbar, daß in kinematischer Umkehr der Anschlag in das erste Segment eingepaßt ist und in eine Bohrung größeren Durchmessers in der Axialscheibe eingreift. Mit dieser Ausgestaltung der Erfindung wird durch die Durchmesserdifferenz der beiden Bohrungen die erlaubte Abtragsmenge bestimmt. Im Normalbetrieb ist der Anschlag außer Funktion.

Eine weitere Ausgestaltung der Erfindung sieht in vorteilhafter Weise vor, daß der Anschlag als hydraulischer Anschlag in Form von mindestens einer in den dem ersten Segment zugewandten Seitenflächen der Axialscheiben angeordneten Blindnut ausgebildet ist, die mit ihrem offenen Ende mit der Druckaufbauseite der Pumpe in Verbindung steht, wobei das blinde Ende so angeordnet ist, daß es sich bei erfolgtem begrenzten Abtrag zur Druckseite der Pumpe öffnet. In kinematischer Umkehr ist es ebenfalls möglich, daß die mindestens eine Blindnut einseitig oder beidseitig am ersten Segment angeordnet ist, wobei die Verbindung mit der Druckseite immer vorhanden sein kann und sich durch den Abtrag dann eine Verbindung zum Druckaufbaubereich öffnet.

Diese Ausbildung des Anschlags beruht auf den hydraulischen Verhältnissen der Pumpe. Die in die Axialscheiben bzw. dem ersten Segment eingebrachten Blindnuten sind im Normalbetrieb durch die axiale Fläche des ersten Segments bzw. die Axialscheiben abgedeckt und außer Funktion.

Erst nach erfolgtem Abtrag auf der den Ritzelköpfen zugewandten Fläche des ersten Segments werden durch die zwangsläufige Verlagerung der Rückseite des ersten Segments die den hydraulischen Anschlag bildenden Blindnuten frei und mit der Druckseite der Pumpe bzw. dem Druckraum verbunden.

Durch den Einsatz zusätzlicher Blindnuten wird die Druckaufbausteuerung am ersten Segment so beeinflußt, daß bei den herrschenden extremen Betriebsbedingungen eine Entlastung zwischen den Zahnköpfen des Ritzels und dem ersten Segment stattfindet und somit kein weiterer Abtrag erfolgt.

Eine weitere vorteilhafte Ausgestaltung der Erfindung sieht vor, daß zwischen dem ersten Segment und dem zweiten Segment eine Verbindung zur Begrenzung der Spaltbreite im Bereich der Teilungsfläche nach erfolgtem begrenzten Abtrag ausgebildet ist.

Wenn am ersten Segment ein Abtrag erfolgt, wird der Spalt zwischen dem ersten und zweiten Segment immer größer. Mit der losen, mechanischen Verbindung zwischen den beiden Segmenten wird erreicht, daß nach erfolgtem Erstabtrag am ersten Segment eine weitere Spaltvergrößerung durch die Verbindung verhindert wird.

Schließlich ist gemäß einer weiteren Ausgestaltung der Erfindung vorgesehen, daß eine Begrenzung für eine Drehbewegung des Stützbolzens zur Begrenzung des Abtrags der den Zähnen des Ritzels zugewandten Fläche des ersten Segments vorgesehen ist. Dabei kann die Begrenzung als ein Anschlagselement an der Anlagefläche des stumpfen Endes des Füllstücks am Stützbolzen auf der Rückseite einer der Axialscheiben oder im Lagerdeckel ausgebildet sein. Die gleiche Wirkung erzielt man, wenn die Begrenzung mittels eines Paßsitzes des Stützbolzens in den Axialscheiben oder den Lagerdeckeln ausgebildet ist.

Wie die praktischen Erfahrungen zeigen, erfolgt ein Abtrag am ersten Segment nicht parallel zu der den Zahnköpfen des Ritzels zugewandten Fläche, sondern es entsteht ein Drehmoment auf das erste Segment bzw. das Füllstück, das bewirkt, daß der größte Abtrag am spitzen Ende des ersten Segments erfolgt. Bei fortschreitendem Abtrag von dem spitzen Ende des ersten Segments her paßt sich der Stützbolzen den neuen Gegebenheiten an und verdreht sich, wodurch immer die ganze Anlagefläche des stumpfen Endes des Füllstücks am Stützbolzen anliegt. Durch die Begrenzung der Drehung des Stützbolzens verändert sich bei einem Abtrag des ersten Segments von der Spitze ausgehend die Anlage des ersten Segments an der Anlagefläche des Stützbolzens von einer flächenmäßigen Anlage zu einer linearen Anlage. Die Kraft F, mit der das erste Segment an den Stützbolzen gepreßt wird, erzeugt ein Moment Md um den Anlagepunkt, welches dem Abtrag des ersten Segments durch die Zahnköpfe des Ritzels entgegenwirkt.

Ausführungsbeispiele der Erfindung sind in der Zeichnung dargestellt und werden im folgenden näher beschrieben. Es zeigen:
- Fig. 1: eine geschnittene Seitenansicht einer ersten Ausführungsform der Innenzahnradpumpe;
- Fig. 1a: eine Schnittansicht längs der Linie A-B in Fig. 1 zur Darstellung des mechanischen Anschlags;
- Fig. 2: eine geschnittene Seitenansicht einer zweiten Ausführungsform der Innenzahnradpumpe mit mechanischem Anschlag;
- Fig. 3: eine geschnittene Seitenansicht einer dritten Ausführungsform der Innenzahnradpumpe mit hydraulischem Anschlag;
- Fig. 4: eine geschnittene Seitenansicht einer vierten Ausführungsform der Innenzahnradpumpe mit hydraulischem Anschlag;
- Fig. 5: eine geschnittene Seitenansicht einer fünften Ausführungsform der Innenzahnradpumpe mit einer Verbindung zwischen dem ersten und zweiten Segment;
- Fig. 6: eine geschnittene Seitenansicht einer sechsten Ausführungsform der Innenzahnradpumpe mit einer Begrenzung für die Drehbewegung des Stützbolzens;
- Fig. 7: eine geschnittene Seitenansicht einer siebten Ausführungsform der Innenzahnradpumpe mit einer Begrenzung für die Drehbewegung des Stützbolzens;
- Fig. 7a,b: Schnittansichten längs der Linie C-D in Fig. 7 zur Darstellung zweier alternativer Ausbildungen der Begrenzungen;
- Fig. 8: eine Detailansicht gemäß Detail "A" in Fig. 6 zur Darstellung des Paßsitzes in den Axialscheiben; und
- Fig. 9: eine Detailansicht gemäß Detail "A" in Fig. 6 zur Darstellung des Paßsitzes in den Lagerdeckeln.

Die in den Figuren dargestellte Innenzahnradpumpe 10 umfaßt allgemein ein innenverzahntes Hohlrad 12, zwei an den beiden Seiten des Hohlrades 12 angeordnete Axialscheiben 13, ein zum Hohlrad 12 exzentrisch angeordnetes und mit dem Hohlrad 12 in Eingriff stehendes, angetriebenes, außenverzahntes Ritzel 14 und ein im Umfangsrichtung eteiltes, sichelförmiges, schwimmend gelagertes Füllstück 16, das mit seinem stumpfen Ende 36 gegen einen axialen Stützbolzen 17 anliegt. Das Füllstück 16 weist ein erstes, den Zähnen des Ritzels 14 zugewandtes Segment 18 und ein zweites, den Zähnen des Hohlrades 12 zugewandtes Segment 20 auf. Das erste Segment 18 hat eine größere radiale Dicke als das zweite Segment 20. In der Teilungsfläche 22 zwischen den beiden Segmenten 18, 20 sind axial verlaufende Nuten 24 zur Aufnahme von Dichtelementen 26 vorgesehen.

Wie in den Fig. 1, 1a gezeigt, weist das erste Segment 18 an seinem spitzen Ende 32 einen Anschlag 28 zur Begrenzung des Abtrags 54 der den Zähnen des Ritzels 14 zugewandten Fläche 30 des ersten Segments 18 auf. Dieser Anschlag 28 besteht, wie in Fig. 1a dargestellt, aus einem Stift 40, der mit seinem einen Abschnitt in eine Axialbohrung 38 einer Axialscheibe 13 eingepaßt ist. Mit seinem anderen Abschnitt ist der Stift 40 in einer axialen Bohrung 42 im ersten Segment 18 angeordnet, wobei diese Bohrung 42 einen größeren Durchmesser als die Axialbohrung 38 in der Axialscheibe 13 aufweist. Obwohl nicht in der Zeichnung dargestellt, ist ebenfalls eine Anordnung in kinematischer Umkehr denkbar, d.h. der Paßsitz befindet sich in diesem Fall im ersten Segment 18, und die Bohrung mit größerem Durchmesser ist in der Axialscheibe 13 angeordnet. Nach erfolgtem Erstabtrag werden die entstehenden Schubkräfte zwischen dem ersten Segment 18 und dem Ritzel 14 von der Axialscheibenlagerung 69 auf der Ritzelwelle aufgenommen.

Eine weitere Ausführungsform der Erfindung ist in Fig. 2 dargestellt. Bei dieser Ausführungsform ist ein zweiter mechanischer Anschlag 34 im Bereich des stumpfen Endes 36 des ersten Segments 18 vorgesehen. Dieser zweite Anschlag 34 ist entsprechend dem ersten Anschlag 28 ausgebildet.

Bei der in Fig. 3 dargestellten Ausführungsform der Innenzahnradpumpe 10 ist der Anschlag als hydraulischer Anschlag 44 ausgebildet. Dieser hydraulische Anschlag 44 besteht aus mindestens einer Blindnut 46, die in die dem ersten Segment zugewandten Seitenflächen der Axialscheiben ausgebildet ist. Das offene Ende 52 der Blindnut 46 steht mit der Druckaufbauseite 50 der Innenzahnradpumpe 10 in Verbindung. Das blinde Ende 48 ist im Normalbetrieb von der Seitenfläche des ersten Segments 18 abgedeckt. Erst nach erfolgtem Abtrag 54 der den Zähnen des Ritzels 14 zugewandten Fläche 30 des ersten Segments 18 wird durch die zwangsläufige Verlagerung der Teilungsfläche 22 die den hydraulischen Anschlag 44 bildende Blindnut 46 an ihrem blinden Ende 48 frei und mit der Druckseite 50 der Innenzahnradpumpe verbunden. Hierdurch wird der Druckaufbau am ersten Segment 18 so beeinflußt, daß bei extremen Bedingungen eine Entlastung zwischen den Zähnen des Ritzels 14 und dem ersten Segment 18 stattfindet, so daß kein weiterer Abtrag erfolgt. Je nach den Anforderungen können ebenfalls mehrere Blindnuten 46 oder Steuernuten in den Axialscheiben 13 vorgesehen sein. Es ist ebenfalls möglich, in kinematischer Umkehr die Blindnuten in den Seitenflächen einseitig oder beidseitig am ersten Segment 18 anzuordnen (siehe Fig. 4), wobei jetzt die Blindnut mit der Druckseite 50 in Verbindung steht und sich nach erfolgtem Abtrag 54 eine Verbindung zur Druckaufbauseite öffnet.

Zweckmäßigerweise wird das geschlossene Ende der Blindnut als Radius ausgeführt, weil sich dann die Größe der Verbindung (des Durchbruchs) automatisch auf die herrschenden hydraulischen Verhältnisse einstellt. Der Abtrag an der Innenseite des Füllstückes schreitet also so lange fort, bis ein ausreichender Querschnitt vorhanden ist, um das hydraulische Gleichgewicht zu erreichen.

Eine weitere Ausführungsform der Erfindung ist in Fig. 5 dargestellt. Bei dieser Ausführungsform ist zwischen dem ersten Segment 18 und dem zweiten Segment 20 eine Verbindung 58 zur Begrenzung der Breite des Spalts 70 im Bereich der Teilungsfläche 22 vorgesehen. Wenn an dem ersten Segment 18 ein Abtrag erfolgt, wird der Spalt zwischen dem ersten Segment 18 und dem zweiten Segment 20 immer größer.

Durch das Vorsehen einer losen, mechanischen Verbindung zwischen den beiden Segmenten 18, 20 wird eine weitere Vergrößerung des Spalts und somit ein weiterer Abtrag am ersten Segment 18 verhindert.

Eine weitere Ausführungsform der Innenzahnradpumpe ist in den Fig. 6 bis 9 dargestellt. Es hat sich gezeigt, daß ein Abtrag am ersten Segment 18 nicht parallel zu der den Zahnköpfen des Ritzels 14 zugewandten Fläche erfolgt, sondern daß infolge eines auf das erste Segment 18 einwirkenden Drehmoments ein verstärkter Abtrag am spitzen Ende 32 des ersten Segments 18 erfolgt. Bei fortschreitendem Abtrag vom spitzen Ende 32 des ersten Segments 18 her paßt sich der Stützbolzen 17 den neuen Gegebenheiten an und verdreht sich, so daß immer die ganze Anlagefläche 64 des stumpfen Endes 36 des Füllstücks 16 am Stützbolzen 17 anliegt. Um nun den Abtrag am ersten Segment 18 zu begrenzen, ist bei dieser Ausführungsform der Innenzahnradpumpe 10 eine Begrenzung 60 für die Drehbewegung des Stützbolzens 17 vorgesehen. Hierdurch verändert sich bei einem Abtrag des ersten Segments 18 vom spitzen Ende 32 ausgehend die Anlage des ersten Segments 18 an der Anlagefläche 64 des Stützbolzens 17 von einer flächenmäßigen Anlage in eine Linienanlage im Anlagepunkt 68. Die Kraft F, mit der das erste Segment 18 an den Stützbolzen 17 gepreßt wird, erzeugt ein Moment Md um den Punkt 68, welches dem Abtrag des ersten Segments 18 durch die Zähne des Ritzels 14 entgegenwirkt.

In der in Fig. 7 dargestellten Ausführungsform ist die Begrenzung 60 als Anschlagselement 62 ausgebildet. Das Anschlagselement 62 kann entweder in der Rückseite der Axialscheiben 13 (siehe Fig. 7a) oder in den Lagerdeckeln 66 (siehe Fig. 7b) ausgebildet sein. Eine weitere Möglichkeit der Ausbildung der Begrenzung 60 besteht in einem Paßsitz, mit welchem der Stützbolzen 17 entweder in die Axialscheiben 13 oder die Lagerdeckel 66 eingepaßt ist (siehe Fig. 8 und 9).

Bei der beschriebenen Innenzahnradpumpe wird durch das Vorsehen eines Anschlags in einer der oben beschriebenen Ausführungsformen oder in deren Kombination nach einem bestimmten Abtrag der den Köpfen des Ritzels 14 zugewandten Fläche 30 des ersten Segments 18 dieser Abtrag 54 begrenzt, so daß kein weiterer Abtrag des ersten Segments 18 erfolgt und damit eine Zerstörung der Innenzahnradpumpe verhindert wird.

## Patentansprüche

1. Innenzahnradpumpe mit einem innenverzahnten Hohlrad, zwei an den beiden Seiten des Hohlrades angeordneten Axialscheiben, einen zum Hohlrad exzentrisch angeordneten und mit dem Hohlrad in Eingriff stehenden, angetriebenen außenverzahnten Ritzel und einem in Umfangsrichtung geteilten, sichelförmigen, schwimmend gelagerten Füllstück, das mit seinem stumpfen Ende gegen einen axialen Stützbolzen anliegt, und dessen erstes, den Zähnen des Ritzels zugewandtes Segment eine größere radiale Dicke als dessen zweites, den Zähnen des Hohlrades zugewandtes Segment aufweist, wobei das erste Segment in der Teilungsfläche mindestens eine axial verlaufende Nut zur Aufnahme eines Dichtelements aufweist, dadurch gekennzeichnet, daß das erste Segment (18) mindestens einen Anschlag (28, 34, 44, 58, 60) zur Begrenzung eines Abtrags (54) der den Zähnen des Ritzels (14) zugewandten Fläche aufweist.

2. Innenzahnradpumpe nach Anspruch 1, dadurch gekennzeichnet, daß der Anschlag als mechanischer Anschlag (28) ausgebildet ist und im Bereich des spitzen Endes (32) des ersten Segments (18) in Verbindung mit den Axialscheiben (13) angeordnet ist.

3. Innenzahnradpumpe nach einem der Ansprüche 1 bis 2, dadurch gekennzeichnet, daß ein zweiter mechanischer Anschlag (34) im Bereich des stumpfen Endes (36) des ersten Segments (18) in Verbindung mit den Axialscheiben (13) ausgebildet ist.

4. Innenzahnradpumpe nach einem der Ansprüche 1 bis 3, dadurch gekennzeichnet, daß der Anschlag (28, 36) als ein in eine Axialbohrung (38) in der Axialscheibe (13) eingepaßter Stift (40) ausgebildet ist, der in eine entsprechende axiale Bohrung (42) im ersten Segment (18), die jedoch einen größeren Durchmesser als der Stift (40) aufweist, eingreift.

5. Innenzahnradpumpe nach einem der Ansprüche 1 bis 3, dadurch gekennzeichnet, daß der Anschlag (28, 36) als ein in eine Axialbohrung im ersten Segment (18) eingepaßter Stift (40) ausgebildet ist, der in eine entsprechende axiale Bohrung in der Axialscheibe (13), die jedoch einen größeren Durchmesser als der Stift (40) aufweist, eingreift.

6. Innenzahnradpumpe nach Anspruch 1, dadurch gekennzeichnet, daß der Anschlag als hydraulischer Anschlag (44) in Form von mindestens einer dem ersten Segment (18) zugewandten, in den Seitenflächen der Axialscheiben (13) angeordneten Blindnut (46) ausgebildet ist, die mit ihrem offenen Ende (52) mit der Druckaufbauseite (56) der Pumpe (10) in Verbindung steht, wobei das blinde Ende (48) so angeordnet ist, daß es sich bei erfolgtem begrenzten Abtrag (54) zur Druckseite (50) der Pumpe (10) öffnet.

7. Innenzahnradpumpe nach Anspruch 1, dadurch gekennzeichnet, daß der Anschlag als hydraulischer Anschlag (44) in Form von mindestens einer an den Seitenflächen des ersten Segments (18) angeordneten Blindnut (47) ausgebildet ist, die mit ihrem offenen Ende (52) mit der Druckseite der Pumpe in Verbindung steht, wobei das blinde Ende (48) so angeordnet ist, daß es sich bei erfolgtem begrenzten Abtrag zur Druckseite der Pumpe öffnet.

8. Innenzahnradpumpe nach Anspruch 1, dadurch gekennzeichnet, daß zwischen dem ersten Segment (18) und dem zweiten Segment (20) eine Verbindung (58) zur Begrenzung der Spaltbreite im Bereich der Teilungsfläche (22) nach erfolgtem begrenzten Abtrag (54) ausgebildet ist.

9. Innenzahnradpumpe nach Anspruch 1, dadurch gekennzeichnet, daß eine Begrenzung (60) für eine Drehbewegung des Stützbolzens (17) zur Begrenzung des Abtrags der den Zähnen des Ritzels (14) zugewandten Fläche (30) des ersten Segments (18) vorgesehen ist.

10. Innenzahnradpumpe nach Anspruch 9, dadurch gekennzeichnet, daß die Begrenzung (60) als ein Anschlagselement (62) an der Anlagefläche (64) des stumpfen Endes (36) des Füllstücks (16) am Stützbolzen (17) auf der Rückseite einer der Axialscheiben (13) oder im Lagerdeckel (66) ausgebildet ist.

11. Innenzahnradpumpe nach Anspruch 9, dadurch gekennzeichnet, daß die Begrenzung (60) mittels eines Paßsitzes des Stützbolzens (17) in den Axialscheiben (13) oder den Lagerdeckeln (66) ausgebildet ist.

## Claims

1. Internal gear pump with an internally toothed hollow wheel, two axial discs arranged on both sides of the hollow wheel, a driven externally toothed pinion arranged off-centre relative to the hollow wheel and in engagement with the hollow wheel, and a sickle-shaped float mounted filler piece divided in peripheral direction, which rests at its blunt end on an axial support bolt, of which the first segment facing the teeth of the pinion has a greater radial thickness than the second segment facing the teeth of the hollow wheel, whereby the first segment in the divided surface has at least one axial groove for mounting a sealing element, characterised in that the first segment (18) has at least one stop (28, 34, 44, 58, 60) for restricting the wear (54) of the surface facing the teeth of the pinion (14).

2. Internal gear pump according to claim 1, characterised in that the stop is designed as a mechanical stop (28) and is arranged in the region of the pointed end (32) of the first segment (18) in connection with the axial discs (13).

3. Internal gear pump according to one of claims 1 to 2, characterised in that a second mechanical stop (34) is designed in the region of the blunt end (36) of the first segment (18) in connection with the axial discs (13).

4. Internal gear pump according to one of claims 1 to 3, characterised in that the stop (28, 36) is designed as a pin (40) fitted into an axial bore (38) in the axial disc (13), which pin engages in a corresponding axial bore (42) in the first segment (18), which has a larger diameter than the pin (40).

5. Internal gear pump according to one of claims 1 to 3, characterised in that the stop (28, 36) is designed as a pin (40) fitted into an axial bore in the first segment (18), which pin engages in a corresponding axial bore in the axial disc (13) which has a larger diameter than the pin (40).

6. Internal gear pump according to claim 1, characterised in that the stop is designed as a hydraulic stop (44) in the form of at least one blind groove (46) facing the first segment (18) and arranged in the side surfaces of the axial discs (13), which connects at its open end (52) to the pressure build-up side (56) of the pump (10) and the blind end (48) is arranged so that with the successful restriction of wear (54) it opens to the pressure side (50) of the pump (10).

7. Internal gear pump according to claim 1, characterised in that the stop is designed as a hydraulic stop (44) in the form of at least one blind groove (47) arranged on the side surfaces of the first segment (18) which with its open end (52) is in connection with the pressure side of the pump, and the blind end (48) is arranged so that it opens with the successful restriction of wear to the pressure side of the pump.

8. Internal gear pump according to claim 1, characterised in that between the first segment (18) and the second segment (20) there is a connection (58) to the restriction of the gap width in the region of the divided surface (22) after the successful restriction of wear (54).

9. Internal gear pump according to claim 1, characterised in that a restriction (60) is provided for a rotational movement of the support bolt (17) to restrict the wear of the surface (30) of the first segment (18) facing the teeth of the pinion (14).

10. Internal gear pump according to claim 9, characterised in that the restriction (60) is designed as a stop element (62) on the bearing surface (64) of the blunt end (36) of the filler piece (16) on the support bolt (17) on the rear side of one of the axial discs (13) or in the bearing cap (66).

11. Internal gear pump according to claim 9, characterised in that the restriction (60) is designed by means of a tight fit of the support bolt (17) in the axial discs (13) or the bearing caps (66).

## Revendications

1. Pompe à engrenages à denture intérieure, comprenant une roue à denture intérieure, deux flasques latéraux, disposés sur les deux côtés de la roue à denture intérieure, un pignon à denture extérieure entraîné, disposé d'une manière excentrée vis-à-vis de la roue à denture intérieure et en prise avec cette roue à denture intérieure, et une pièce intercalaire en forme de croissant, divisée suivant la direction circonférentielle et montée flottante, qui prend appui par son extrémité tronquée sur une cheville axiale d'appui et dont le premier segment, qui fait face aux dents du pignon, a une épaisseur radiale plus grande que son second segment qui fait face aux dents de la roue à denture intérieure, le premier segment comportant, dans la surface de division, au moins une rainure s'étendant axialement et destinée à recevoir un élément d'étanchéité, caractérisée en ce que le premier segment (18) comporte au moins une butée (28, 34, 44, 58, 60) servant à limiter une usure (54) de la surface qui fait face aux dents du pignon (14).

2. Pompe à engrenages à denture intérieure selon la revendication 1, caractérisée en ce que la butée est réalisée sous forme d'une butée mécanique (28) et est disposée dans la zone de l'extrémité effilée (32) du premier segment (18) en liaison avec les flasques latéraux (13).

3. Pompe à engrenages à denture intérieure selon l'une des revendications 1 et 2, caractérisée en ce qu'une seconde butée mécanique (34) est réalisée dans la zone de l'extrémité tronquée (36) du premier segment (18) en liaison avec les flasques latéraux (13).

4. Pompe à engrenages à denture intérieure selon l'une des revendications 1 à 3, caractérisée en ce que la butée (28, 36) est réalisée sous forme d'une cheville (40) qui est emboîtée dans un perçage axial (38) ménagé dans le flasque latéral (13) et qui s'engage dans un perçage axial (42) correspondant qui est ménagé dans le premier segment (18), mais qui a un diamètre plus grand que la cheville (40).

5. Pompe à engrenages à denture intérieure selon l'une des revendications 1 à 3, caractérisée en ce que la butée (28, 36) est réalisée sous forme d'une cheville (40) qui est emboîtée dans un perçage axial ménagé dans le premier segment (18) et qui pénètre dans un perçage axial correspondant qui est ménagé dans le flasque latéral (13), mais qui a un diamètre plus grand que la cheville (40).

6. Pompe à engrenages à denture intérieure selon la revendication 1-, caractérisée en ce que la butée est réalisée sous forme d'une butée hydraulique (44) constituée d'au moins une rainure borgne (46) qui est disposée dans les surfaces latérales des flasques latéraux (13) et fait face au premier segment (18) et qui communique par son extrémité ouverte (52) avec le côté d'établissement de pression (56) de la pompe (10), l'extrémité borgne (48) étant disposée de façon à s'ouvrir au côté de refoulement (50) de la pompe (10) lorsqu'une usure limitée (54) s'est produite.

7. Pompe à engrenages à denture intérieure selon la revendication 1, caractérisée en ce que la butée est réalisée sous forme d'une butée hydraulique (44) constituée d'au moins une rainure borgne (47) qui est disposée sur les surfaces latérales du premier segment (18) et qui communique par son extrémité ouverte (52) avec le côté de refoulement de la pompe, l'extrémité borgne (48) étant disposée de façon à s'ouvrir vers le côté de refoulement de la pompe lorsqu'une usure limitée s'est produite.

8. Pompe à engrenages à denture intérieure selon la revendication 1, caractérisée en ce qu'entre le premier segment (18) et le second segment (20), une liaison (58) servant à limiter la largeur de fente dans la zone de la surface de division (22) est réalisée une fois qu'une usure limitée (54) s'est produite.

9. Pompe à engrenages à denture intérieure selon la revendication 1, caractérisée en ce qu'il est prévu une limitation (60) pour un mouvement de rotation de la cheville d'appui (17), servant à limiter l'usure de la surface (30) du premier segment (18) qui fait face aux dents du pignon (14).

10. Pompe à engrenages à denture intérieure selon la revendication 9, caractérisée en ce que la limitation (60) est constituée, sur la face opposée de l'un des flasques latéraux (13) ou dans le couvercle de montage à palier (66), d'un élément (62) de venue en butée sur la surface (64) de l'extrémité tronquée (36) de la pièce intercalaire (16) qui s'appuie sur la cheville d'appui (17).

11. Pompe à engrenages à denture intérieure selon la revendication 9, caractérisée en ce que la limitation (60) est réalisée au moyen d'un ajustement serré de la cheville d'appui (17) dans les flasques latéraux (13) ou les couvercles de montage à palier (66).
